# FASCICULE DE BREVET EUROPEEN

(11) **EP 0 620 546 B1**
(45) Date de publication et mention de la délivrance du brevet: **19.09.2001**
(21) Numéro de dépôt: 94400779.8
(22) Date de dépôt: 11.04.1994
(51) Int. Cl.: G10L 11/02

(54) **Procédé de détection énergétique de signaux noyés dans du bruit**
Verfahren zur Energiedetektion von durch Rauschen gestörten Signalen
Energy detection procedure for noisy signals

(30) Priorité: 16.04.1993 FR 9304519
(43) Date de publication de la demande: 19.10.1994
(73) Titulaire: THALES AVIONICS S.A., 78141 Vélizy Villacoublay Cédex (FR)
(72) Inventeur: Pastor, Dominique, F-92402 Courbevoie Cédex (FR)
(74) Mandataire: Chaverneff, Vladimir

(56) Documents cités:
- EP-A- 0 451 796
- EP-A- 0 518 742
- THE JOURNAL OF THE ACOUSTICAL SOCIETY OF AMERICA, vol.78, no.5, Novembre 1985, NEW YORK, US pages 1671 - 1674 SIMS ET AL. 'A speech to noise ratio measurement algorithm'
- PROCEEDINGS OF THE IEEE, vol.69, no.11, Novembre 1981, NEW YORK, US pages 1380 - 1419 KAY ET AL. 'Spectrum analysis - A modern perspective'
- IEEE TRANSACTIONS ON ACOUSTICS, SPEECH AND SIGNAL PROCESSING, vol.27, no.2, Avril 1979, NEW YORK, US pages 113 - 120 BOLL ET AL. 'Supression of acoustic noise in speech using spectral subtraction'
- IEEE TRANSACTIONS ON INFORMATION THEORY, vol.37, no.6, Novembre 1991, NEW YORK, US pages 1586 - 1594 MERHAV 'Universal classification for Hidden Markov Models'

## Description

La présente invention se rapporte à un procédé de détection énergétique de signaux noyés dans du bruit.

Lorsqu'on dispose d'un modèle du signal, des outils de détection de ce signal sont largement disponibles dans la littérature, les méthodes les plus connues étant basées sur la notion de filtre adapté et, plus généralement, sur la théorie de la décision en traitement du signal (P. Y. ARQUES, Collection Technique et Scientifique des Télécommunications, MASSON). Ces techniques président à l'élaboration des récepteurs cohérents et non cohérents en communications numériques (Principle of Coherent Communication A.J.VITERBI, MacGraw-Hill).

Par contre, la présente invention se place dans le cas où l'on ne dispose pas de modèle susceptible de permettre l'application directe de la théorie de la détection. On suppose être en présence d'un bruit de fond, et de temps en temps se produit une "anomalie", qui, suivant le contexte, peut en fait représenter un signal qu'il serait souhaitable de détecter.

Des exemples de détection d'un signal dit "utile" dans un bruit se trouvent largement dans la littérature concernant la détection de la parole. En effet, le signal de parole, par sa grande variabilité, ne se prête pas à une modélisation efficace et un des moyens les plus naturels pour le détecter consiste à effectuer un seuillage énergétique.

Ainsi, beaucoup de recherches actuelles portent soit sur l'amplitude instantanée par référence à un seuil déterminé expérimentalement (La discrimination parole-bruit et ses applications V. PETIT, F. DUMONT Revue Technique THOMSON-CSF - Vol. 12 - N° 4 - Dec. 1980), soit sur un seuillage empirique de l'énergie ("Suppression of Acoustic Noise in Speech Using Spectral Substraction", S.F. BOLL, IEEE Transactions on Acoustics, Speech, and Signal Processing, Vol.ASSP-27, N°.2, April 1979), soit sur l'énergie du signal total sur une tranche temporelle de durée T, en seuillant, toujours expérimentalement, cette énergie à l'aide d'histogrammes locaux, par exemple ("Problème de détection des frontières de mots en présence de bruits additifs",.P.WACRENIER, Mémoire de D.E.A. de l'université de PARIS-SUD, Centre d'ORSAY). D'autres techniques sont présentées dans "A Study of Endpoint Detection Algorithms in Adverse Conditions : Incidence on a DTW and HMM Recognizer", J.C. JUNQUA, B. REAVES, B. MAK EUROSPEECH 1991.

Dans toutes ces approches, une grande part est faite à l'heuristique, et peu d'outils théoriques puissants sont utilisés.

Il faut rappeler les travaux présentés dans "Evaluation of Linear and Non-Linear Spectral Substraction Methods for Enhancing Noisy Speech", A. LE FLOC'H, R. SALAMI, B. MOUY and J-P. ADOUL, Proceedings of "Speech Processing in Adverse Conditions", ESCA WORKSHOP, CANNES-MANDELIEU, 10-13 November 1992, où toutes les énergies supérieures à un certain seuil expérimental sont considérées comme révélatrices de la présence de signal utile et où toutes les énergies inférieures à ce seuil sont considérées comme des énergies dues au bruit seul lorsque la distance usuelle (valeur absolue de leur différence) les séparant est inférieure à un seuil, expérimental lui aussi. Cependant dans ce document de Le Floc'h et al, les auteurs travaillent sur la notion de distances entre énergies, mais la distance utilisée est une simple valeur absolue de la différence des énergies et leurs travaux font grandement appel à l'heuristique.

On connaît d'après le document EP-A-518742 un procédé de détection de signal utile bruité, mais celui-ci suppose connu le rapport signal/bruit attendu et la mesure du bruit seul estimé.

La présente invention a pour objet un procédé de détection énergétique de signaux utiles noyés dans du bruit, procédé qui mette essentiellement en oeuvre des moyens rigoureux sans pratiquement faire appel à l'heuristique, et qui soit optimisé, c'est-à-dire qui permette de détecter pratiquement tous les signaux utiles noyés dans du bruit, même intense, avec le plus faible taux possible de fausses détections.

Le procédé conforme à l'invention de détection énergétique de signaux utiles en présence de bruit, est un procédé comportant une étape de préclassification suivie d'une étape de détection, ladite étape de préclassification consistant, à partir d'un ensemble d'échantillons d'un signal bruité groupés en trames successives, à décider en fonction des rapports des énergies des trames successives les unes avec les autres, la décision étant effectivement basée sur le calcul d'une distance qui est la valeur absolue de la différence des logarithmes des deux énergies, et sur la comparaison de cette distance avec un seuil optimal (Log s) de manière à classer dans une première classe "bruit seul" au moins certaines des trames appartenant vraisemblablement à cette classe; ladite étape de détection consistant en la détection pour les autres trames, de celles présentant une énergie suffisamment élevée par rapport à une énergie de référence (Eo) calculée à partir des énergies des trames "bruit seul" identifiées lors de l'étape de préclassification de manière que ces trames détectées présentent une forte probabilité d'appartenance à une deuxième classe "bruit + signal utile".

Le procédé de l'invention suppose que lorsque le signal utile est présent, l'énergie du signal observé appartient à une certaine classe notée C₁, et que lorsque le signal utile est absent, l'énergie observée appartient à une classe notée C₂. Une des caractéristiques nouvelles de la présente invention est de pouvoir mettre en évidence de telles énergies de la classe C₂ (donc des énergies de bruit seul), utilisées alors de manière à optimiser la détection d'énergies de la classe C₁ (donc d'énergies révélant la présence de signal utile), par un procédé optimisé.

On considère une distance entre énergies, mais la distance dont il est question dans l'invention, entre deux énergies U et V, n'est pas la distance usuelle |U-V| mais |Log(U/V)|, ce qui revient à considérer que deux énergies U et V sont proches l'une de l'autre lorsqu'on a 1/s < U/V < s, ce qui équivaut à |Log(U/V)| < Log(s). Cette distance et le seuillage qui lui est attaché sont très avantageux. En effet, considérons le cas où le signal utile s(n) et le bruit x(n) sont tous les deux blancs et gaussiens, s(n) étant de variance σₛ² et x(n) de variance σₓ². En présence de s(n), on observe *U* = Σ_{0≤}_{*n*}_{≤} _{*N*}₋₁*u*(*n*)², avec u(n) = s(n) + x(n). En l'absence de s(n), on observe *V* = Σ_{0≤} _{*n*}_{≤}_{*N*}₋₁*x*(*n*)². Des résultats classiques en statistique nous permettent d'écrire : et Si U et V sont considérées comme indépendantes, Désignons par *r* = σ_{*s*}² / *σ*_{*x*}² le rapport signal à bruit. On peut encore écrire : Le résultat dépend de σₓ² et de r, ce qui montre qu'un seuillage de la distance IU-VI n'est pas valide lorsqu'on ne connaît pas σₓ². Par contre, si on considère le rapport U/V, on démontre que la densité de probabilité de U/V ne dépend plus que de r, et est donc indépendante de σₓ². Ce résultat remarquable valide l'utilisation d'un seuil sur U/V lorsqu'on ne connaît que r.

De façon résumée, selon le procédé de l'invention, on observe L*N échantillons u(n) d'un signal. Chaque ensemble lorsque i varie de 0 à L-1, est appelé trame et est associé à une énergie E(Tᵢ) notée Uᵢ = E(Tᵢ), ce qui permet de définir Lorsque le signal utile est absent, les échantillons u(iN+k) sont exactement égaux aux échantillons du bruit noté x(iN+k) (u(iN+k) = x(iN+k)). Lorsque le signal utile (noté s(iN+k)) est présent, les échantillons u(iN+k) sont exactement égaux à u(iN+k) = s(iN+k) + x(iN+k). On met en évidence par un premier procédé, décrit ci-après (procédé dit de pré-classification) un sous-ensemble Δ d'éléments de E qui sont vraisemblablement des énergies de la classe C₂. Il est alors possible de calculer un modèle autorégressif du bruit x(n) qui viendra blanchir les trames que l'on traitera par la suite, ou un spectre moyen du bruit x(n) qui peut servir à débruiter les trames suivantes (ni le blanchiment ni le débruitage ne sont impératifs mais sont utilisés suivant le contexte particulier traité). On utilise ensuite un second procédé (procédé dit de détection) décrit ci-dessous, qui détectera au mieux parmi les éléments de E (blanchis ou non, débruités ou non) les énergies de la classe C₁. Soient alors N nouveaux échantillons, réunis sous forme d'une trame associée à une nouvelle énergie. On peut soit utiliser cette nouvelle énergie pour venir réactualiser l'ensemble Δ en utilisant le procédé de pré-classification, soit décider au sens d'un aspect particulier du procédé si cette nouvelle énergie appartient ou non à C₁, après un éventuel débruitage ou un éventuel blanchiment. Ce processus est réitéré pour chaque trame de N échantillons acquis. Le procédé de l'invention est caractérisé par l'utilisation d'outils théoriques nouveaux de traitement du signal et de statistiques. Ainsi, il fait appel à un modèle des lois statistiques que suivent les énergies des signaux, celui des Variables Aléatoires Gaussiennes Positives (VAGP) décrit ci-après. On utilise alors une propriété originale concernant le rapport de deux VAGP.

On va maintenant définir les Variables Aléatoires Gaussiennes "Positives" (VAGP) utilisées par l'invention.
Une variable aléatoire X sera dite positive lorsque Pr{ X < 0 } << 1. Soit X₀ la variable centrée normalisée associée à X, on a :
Pr { X < 0 } = Pr { X₀ < -m/σ } où m = E[X] et σ² = E[(X-m)²].

Dès que m/σ est suffisamment grand, X peut être considérée comme positive. Lorsque X est gaussienne, on désigne par F(x) la fonction de répartition de la variable gaussienne normale et on a : Pr { X < 0 } = F(-m/σ) pour X ∈ N(m,σ²). Pour une Variable Aléatoire Gaussienne Positive X ∈ N(m,σ²), on définira le paramètre α de cette variable par α = m/σ, de sorte que l'on peut encore écrire X ∈ N(m,m²/α²).

### Modèles des énergies : exemples de variables gaussiennes "positives"

### Signal à énergie déterministe

Soient les échantillons x(0),...x(N-1) d'un signal quelconque, dont l'énergie est déterministe et constante, ou approximable par une énergie déterministe ou constante (comme précisé ci-dessous).
On a donc
U = Σ_{0≤n≤ N-1} x(n)² ∈ N( Nµ, 0)
où
µ = (1/N)Σ_{0≤n≤N-1} x(n)²

Prenons comme exemple le signal x(n) = A cos(n+θ) où θ est équiréparti entre [0,2π].
Pour N suffisamment grand, on a : (1/N) Σ_{0≤n≤N-1} x(n)² # E[x(n)²] = A²/2. Pour N assez grand, U peut être assimilé à NA²/2 et donc à une énergie constante.

On va maintenant examiner le cas de l'énergie d'un Processus Gaussien quelconque. Considérons un processus x(n), stationnaire du second ordre, mais gaussien, de variance σₓ². On démontre le résultat suivant :
U = Σ_{0≤n≤N-1} x(n)² ∈ N( Tr(C_{x,N}), 2Tr(C_{x,N}2)), où C_{x,N} est la matrice de covariance du vecteur
X = ^{t} (x(0), ... , x(N-1)) : C_{x,N} = E[X.^{t}X]
Comme le processus est stationnaire au second ordre, il vient
Tr(C_{x,N}) = Nσₓ².
Donc U ∈ N( Nσₓ², 2Tr(C_{x,N}²))
Un calcul simple amène à Tr(C_{x,N}2) = Σ_{0≤i≤N-1,0≤j≤N-1} Γₓ(i-j)² où Γₓ(i) est la fonction de corrélation du processus. Le paramètre α vaut:${\text{α = σ}}_{\text{x}} {\text{}}^{\text{2}} {\text{/(2Tr(C}}_{\text{x,N}} {\text{}}^{\text{2}} {\text{))}}^{\text{1/2}} {\text{= N/{2 Σ}}_{\text{0≤i≤N-1,0≤j≤N-1}} {\text{[Γ}}_{\text{x}} {\text{(i-j)/Γ}}_{\text{x}} {\text{(0)]}}^{\text{2}} {\text{}}}^{\text{1/2}}$ Cette variable sera une variable gaussienne positive si la fonction de corrélation le permet. Il existe des cas particuliers intéressants décrits ci-dessous, permettant d'accéder à cette fonction d'autocorrélation.

### Cas de l'énergie d'un Processus Blanc Gaussien.

On considère le cas d'un processus blanc gaussien x(n) où n est compris entre 0 et N-1. Les échantillons sont indépendants et sont tous de même variance σₓ² = E[x(n)²] .
On a alors C_{x,N} = σₓ² I_{N}, où I_{N} est la matrice identité de dimension NxN.

On en déduit : Tr(C_{x,N}2) = Nσₓ⁴ de sorte que :${\text{U = Σ}}_{\text{0≤n≤N-1}} {\text{x(n)}}^{\text{2}} {\text{∈ N( Nσ}}_{\text{x}} {\text{}}^{\text{2}} {\text{; 2Nσ}}_{\text{x}} {\text{}}^{\text{4}} \text{).}$ Le paramètre α est α = (N/2)^{1/2}

Cas de l'énergie d'un Processus Gaussien Bande Etroite.
On suppose que le signal numérique x(n) est issu de l'échantillonnage du processus x(t), lui-même issu du filtrage d'un bruit blanc gaussien b(t) par un filtre passe-bande h(t) de fonction de transfert :
H(f) = U_{[-f0-B/2,-f0+B/2]}(f) + U_{[f0-B/2,f0+B/2]}(f), où U désigne la fonction caractéristique de l'intervalle en indice et f₀ la fréquence centrale du filtre.
La fonction de corrélation Γₓ(τ) de x(t) vaut Γₓ(τ) =Γₓ(0)cos(2πf₀τ)sin_{c}(πBτ) où sin_{c}(x) = sin(x)/x.
La fonction de corrélation de x(n) est alors :
Γₓ(k) = Γₓ(0)cos(2πkf₀Tₑ).sin_{c}(πkBTₑ). Si
g_{f0,B,Te}(k) = cos(2πkf₀Tₑ)sin_{c}(πkBTₑ),
on a :
Tr(C_{x,N}2) = Γₓ(0)²Σ_{0≤i≤ N-1,0≤j≤N-1}g_{f0,B,Te(i-j)}2.
On a : U ∈ N( Nσₓ², 2σₓ⁴Σ_{0≤i≤ N-1,0≤j≤N-1}g_{f0,B,Te}(i-j)²). Cette variable est une variable aléatoire gaussienne positive. Le paramètre α de cette variable est
α = N/[2Σ_{0≤i≤N-1,0≤j≤N-1}g_{f0,B,Te}(i-j)²]^{1/2}

Ces relations restent valables même si f₀ = 0.

Cas de l'énergie d'un processus gaussien quelconque "sous-échantillonné".
Ce modèle est plus pratique que théorique. Si la fonction de corrélation est inconnue, on sait cependant que :
lim _{k → + ∞} Γₓ(k) = 0. Donc, pour k assez grand tel que k > k₀, la fonction de corrélation tend vers 0. Aussi, au lieu de traiter la suite d'échantillons x(0)...x(N-1), peut-on traiter la sous-suite x(0), x(k₀),x(2k₀),..., et l'énergie associée à cette suite reste une variable aléatoire positive gaussienne, à condition qu'il reste dans cette sous-suite suffisamment de points pour pouvoir appliquer les approximations dues au théorème central-limite.

Cette façon de procéder peut permettre dans certains cas difficiles d'appliquer les règles de décision qui sont décrites ci-dessous.
Résultat théorique fondamental.
Si X = X₁/X₂ où X₁ et X₂ sont toutes deux gaussiennes, indépendantes, telles que :
X₁ ∈ N( m₁ ; σ₁²) et X₂ ∈ N( m₂ ; σ₂² ) . On pose m = m₁/m₂ , α₁ = m₁/σ₁, α₂=m₂/σ₂.

Lorsque α₁ et α₂ sont suffisamment grands pour pouvoir supposer que X₁ et X₂ sont des variables aléatoires gaussiennes positives, la densité de probabilité f_{X}(x) de X = X₁/X₂ peut alors être approchée par : où U(x) est la fonction indicatrice de **R**⁺ :
U(x) = 1 si x ≤ 0 et U(x) = 0 si x < 0.
*Si* où F désigne la fonction de répartition de la variable normale, et où
*P*(*x*,*m*|α₁,α₂)=Pr{X<*x*}
De plus :

Dans toute la suite, lorsque l'on utilise des couples de VAGP caractérisés par les paramètres α₁, α₂ et m, on supposera connaître les valeurs de ces paramètres fixées par une connaissance a priori ou par l'heuristique.

On va maintenant exposer l'étape de pré-classification du procédé de l'invention. On suppose que C₁ = N(m₁, σ₁²) représente les énergies observables en présence de signal utile et que C₂ = N(m₂, σ₂²) représente les énergies observables en absence de signal utile. On pose m = m₁/m₂,
α₁ = m₁/σ₁ et α₂ = m₂/σ₂ et on suppose α₁ et α₂ suffisamment grands pour que les éléments de C₁ et de C₂ soient des VAGP. est l'ensemble des énergies dont on dispose. Chacune de ces énergies Uᵢ vaut *U*_{*i*} = Σ_{0≤}_{*k*}_{≤}_{*N*}₋₁*u*_{*i*}(*k*)², où les uᵢ(k) pour k allant de 0 à N-1 représentent les échantillons de la trame Tᵢ, N le nombre de ces échantillons uᵢ(k), c'est-à-dire la longueur des trames Tᵢ. Les énergies Uᵢ sont supposées indépendantes entre elles. L'étape de pré-classification cherche à mettre en évidence quelques énergies seulement, qui sont vraisemblablement des énergies de la classe C₂. Cette étape fait appel aux notions présentées ci-dessous.

### Notion de compatibilité entre énergies :

Soit (U, V) ∈ (C₁UC₂)X(C₁UC₂) et X = U/V. On définit les hypothèses suivantes :
H₁ : (U,V) ∈ (C₁XC₁)U(C₂UC₂) et H₂ : (U,V) ∈ (C₁XC₂)U(C₂UC₁). Si on a: 1/s < X < s ⇔ on décide que U et V appartiennent à la même classe, c'est-à-dire que H₁ est considérée comme vraie. On dira que U et V sont compatibles. Cette décision sera notée D₁. Mais si on a : X < 1/s ou X > s ⇔ on décide que U et V n'appartiennent pas à la même classe, c'est-à-dire que H₂ est considérée comme vraie. On dira que U et V sont incompatibles. Cette décision sera notée D₂.
Si I = [1/s,s], la règle s'exprime selon : x ∈ I ⇔ D = D₁, x ∈ R - I ⇔ D = D₂. On cherche à optimiser cette règle de décision qui permet d'associer les réalisations de variables aléatoires entre elles. Pour ce faire, on calcule le seuil s optimal. Ce calcul est différent suivant que l'on connaît ou non la probabilité p. Lorsque p est connue, on applique directement le critère du maximum de vraisemblance. Lorsque p est inconnue, et comme les hypothèses sont réduites au nombre de 2, on utilise le critère de Neyman-Pearson.

### Critère du Maximum de vraisemblance :

On démontre que la probabilité de décision correcte est : Le seuil optimal s vérifie $\frac{\text{∂} {\text{P}}_{\text{c}}}{{\text{∂}}_{\text{s}}}$ = 0.

Cette équation se résout sur calculateur, une fois fixées les valeurs m, p, α₁ et α₂.

### Critère de Neyman-Pearson :

Lorsque p est inconnu, on utilise une approche du type Neyman-Pearson. On dira qu'il y a détection si on prend la décision D₁, c'est-à-dire si on décide que les deux variables aléatoires sont de la même classe. On définit alors les probabilités de non détection P_{nd} et de fausse alarme P_{fa} par : (probabilité de décider de l'incompatibilité, alors que les variables sont de la même classe) et P_{fa}= Pr {D₁|H₂} (probabilité de décider de la compatibilité alors que les variables sont incompatibles). Le critère de Neyman-Pearson consiste à minimiser P_{nd} lorsque P_{fa} est fixée (ou inversement). Ce type de critère s'applique lorsqu'une erreur est beaucoup plus grave que l'autre. Comme il est question ici de savoir si les variables aléatoires observées appartienent ou non à une même classe, il est évident que l'on cherchera à n'avoir, dans les réalisations retenues comme étant des réalisations de variables d'une même classe, que peu d'erreurs. C'est donc la P_{fa} que l'on va fixer de manière à n'avoir que très peu de fausses alarmes. et de sorte que lorsque *α* ₁*≠*α₂, *P*_{*nd*} dépend de p, qui est inconnu et est inaccessible.

Dans le cas où α₁ = α₂ = α, alors P_{nd} = 2.P (s,1|α,α) - 1 et est donc accessible. On peut fixer P_{nd} dans ce cas. Ayant l'expression de P_{fa} (ou de P_{nd}), on fixe cette probabilité, cequi permet d'obtenir leseuil s correspondant.

### Compatibilités entre plusieurs énergies.

Lorsque le seuil a été calculé suivant un des deux procédés précités, il est intéressant de généraliser cette notion de compatibilité entre plusieurs énergies. Soient alors U₁, ..., U_{N}, N énergies, on dira que ces énergies sont compatibles entre elles, si et seulement si, ∀ i et j, Uᵢ et Uⱼ sont compatibles au sens évoqué ci-dessus, autrement dit, si toutes ces énergies sont compatibles deux à deux.

Pour la mise en oeuvre du procédé, on fait les hypothèses suivantes :
- les énergies de la classe C₂ sont plus faibles statistiquement que celles de la classe C₁ ;
- la trame présentant l'énergie la plus faible est une trame de la classe C₂. Soit Tᵢ₀, cette trame.

Le calcul se déroule alors comme suit :

L'ensemble Δ est initialisé : Δ = {Tᵢ₀} ;

Le procédé de confirmation de bruit fournit un certain nombre de trames qui peuvent être considérées comme du bruit avec une très forte probabilité. On calcule, à partir de la donnée des échantillons temporels, un modèle autorégressif du bruit. Si x(n) désigne les échantillons de bruit, on modélise x(n) selon: *x*(*n*) = *Σ*_{1≤}_{*i*}_{≤}_{*p*}*a*_{*i*}*x*(*n*-*i*)+*e*(*n*), où p est l'ordre du modèle, les aᵢ sont les coefficients du modèle à déterminer et e(n) est le bruit de modélisation, supposé blanc et gaussien si on suit une approche par maximum de vraisemblance. Ce type de modélisation est largement décrit dans la littérature "Spectrum Analysis - A modem Perspective", S. M. KAY/ S.L. MARPLE JR., Proceedings of the IEEE, Vol. 69, N° 11, November 1981, notamment. Quant aux procédés de calcul du modèle, de nombreuses méthodes sont disponibles (Burg, Levinson-Durbin, Kalman, Fast Kalman ...). De façon avantageuse, on met en oeuvre des procédés du type Kalman et Fast Kalman : "Le Filtrage Adaptatif Transverse", O. MACCHI, M. BELLANGER, Traitement du signal, Vol. 5, N° 3, 1988 et "Analyse des signaux et filtrage numérique adaptatif', M. BELLANGER, Collection CNET-ENST, MASSON, qui présentent de très bonnes performances temps réel. Disposant d'un modèle autorégressif du bruit, il est alors aisé de blanchir ce bruit, ce qui permet de travailler sur un bruit blanc gaussien aisément manipulable.

Soit u(n) = s(n) + x(n) le signal total, composé du signal utile s(n) et du bruit x(n). Soit le filtre *H(z)* =1-Σ_{1≤}_{*i*}_{≤}_{*p*}*ai z*^{*-i*}. Appliqué au signal U(z), il vient H(z)U(z) = H(z)S(z) + H(z)X(z).
Or H(z)X(z) = E(z) ⇒ H(z)U(z) = H(z)S(z) + E(z). Le filtre réjecteur H(z) blanchit le signal, de sorte que le signal en sortie de ce filtre est un signal utile (filtré donc déformé), additionné d'un bruit généralement blanc et gaussien. Travailler sur un bruit blanchi permet de se rapprocher d'hypothèses idéales, notamment lors de l'application du procédé de détection. Cependant ce blanchiment n'est pas obligatoire et on peut appliquer directement le procédé de détection sans passer par cet intermédiaire.

Etant donné qu'après mise en oeuvre du procédé de l'invention, on dispose d'un certain nombre de trames confirmées comme étant des trames de bruit, on peut aussi calculer un spectre moyen de ce bruit, de manière à implanter un filtrage spectral du type soustraction spectrale ou filtrage de WIENER, type largement décrit dans la littérature : "Suppression of Acoustic Noise in Speech Using Spectral Substraction" S. F. BOLL, IEEE Transactions on Acoustics, Speech, and Signal Processing, Vol. ASSP-27, N° 2, April 1979; "Enhancement and Bandwidth Compression of Noisy Speech", J. S. LIM, A. V. OPPENHEIM, Proceedings of the IEEE, Vol. 67, N° 12, Dec. 1979, et "Noise Reduction For Speech Enhancement In Cars : Non-Linear Spectral Subtraction, Kalman Filtering", P. LOCKWOOD, C. BAILLARGEAT, J. M. GILLOT, J. BOUDY, G. FAUCON, EUROSPEECH 91. Cet aspect peut être intéressant dans ces certaines applications, voir par exemple: "Procédé de détection de la parole", D. PASTOR, demande de brevet français N° 92 12582, déposée le 21.10.92.

### Détection selon le procédé de l'invention.

Disposant d'un ensemble Δ dont les composantes sont vraisemblablement des énergies de la classe C₂ (après un éventuel blanchiment), on cherche à détecter grâce à ces références les énergies de la classe C₁. Si V représente la valeur moyenne des énergies de l'ensemble Δ, cette variable est aussi une VAGP. Si Δ = {V₁, ..., V_{M}}, on a, avec les notations déjà utilisées, ∀ i ∈ {1, ..., M}, Vᵢ ∈ N(m₂, σ₂²).
*E*_{*o*} = (1/M)Σ_{1≤}_{*i*}_{≤}_{*M*}*Vi ∈N*(*m*₂,(1/*M*)σ₂²) puisque les Vᵢ sont indépendantes. On pose m = m₁/m₂, α₁ = m₁/σ et α₂ = m₂/σ₂.

On passe alors à la règle de décision optimale.
Application du critère du maximum de vraisemblance (on connaît la probabilité p de décision correcte) :
soit p = Pr {U ∈ C₁}. La règle de décision optimale est alors :

### Application du critère de Neyman-Pearson :

Lorsqu'on ne connaît pas la valeur de p, on peut :
- soit la fixer arbitrairement par une approche heuristique,
- soit la fixer à p = 0,5, ce qui place dans le cas le plus défavorable,
- soit utiliser le critère de Neyman-Pearson ou le critère de la médiane qui consiste à avoir :
   probabilité de fausse alarme = probabilité de non détection.

Si l'on veut appliquer le critère Neyman-Pearson ou le critère de la médiane, la règle de détection sera de la forme :

Le seuil λ est fixé pour atteindre une valeur a priori de la probabilité de fausse alarme (ou la probabilité de décision correcte).

Cette probabilité P_{FA} de fausse alarme vaut :

Il n'y a a priori pas de calcul théorique simple de cette expression, donc pas de moyen théorique d'évaluer le seuil λ. Le calcul de λ peut cependant se faire sous simulation, suivant le cas particulier traité. La règle de décision simplifiée exposée ci-dessous est plus pratique à utiliser dans ce cas. Règle de décision simplifiée.

Cette règle est : *x*>s⇔*U ∈C*₁,*x>s⇔U∈C*₂
Cas du critère du maximum de vraisemblance :
la probabilité P_{c} de décision correcte est :

Le seuil optimal est obtenu pour :

### Cas du critère de Neyman-Pearson :

Lorsque la probabilité p est inconnue, on peut :
- soit la fixer arbitrairement par une approche heuristique,
- soit la fixer à p = 0,5, ce qui place dans le cas le plus défavorable,
- soit utiliser le critère de Neyman-Pearson ou le critère de la médiane qui consiste à avoir Probabilité de fausse alarme = Probabilité de non-détection.

Pour appliquer le critère de Neyman-Pearson ou le critère de la médiane on définit les probabilités de non-détection et de fausse alarme : On a :

On fixe alors P_{fa} ou P_{nd}, pour déterminer la valeur du seuil.

Le critère de la médiane amène à :

### Mise en oeuvre.

Lorsque la règle de décision a été définie à l'aide des outils théoriques rappelés ci-dessus, et disposant d'une énergie E₀ de "référence" de bruit, on effectue la détection sur E(T₁), ..., E(Tₙ), avec :$\text{E} \text{(} {\text{T}}_{\text{i}} {\text{) = Σ}}_{\text{0≤}} {\text{}}_{\text{n}} {\text{}}_{\text{≤}} {}_{\text{N}} {\text{}}_{\text{-1}} {\text{u}}_{\text{i}} \text{(} \text{n} {\text{)}}^{\text{2}}$ où les uᵢ (n) sont les N échantillons constituant la trame Tᵢ.

Parmi les trames dont on dispose au départ, l'algorithme de préclassification a mis en évidence un ensemble Δ de trames presque sûrement de la classe "bruit". La moyenne des énergies des trames de l'ensemble Δ permet d'obtenir une valeur de référence Eₒ qui va être utilisée par l'algorithme de détection de manière à classifier les énergies des trames autres que celles de l'ensemble Δ ainsi que les nouvelles trames acquises ultérieurement.

### Exemples d'application.

Il est possible de traiter un grand nombre d'exemples permettant de mettre en évidence l'intérêt du procédé de l'invention. En fait, il existe autant d'exemples que de couples de modèles que l'on peut former à partir de ceux décrits ci-dessus (voir les exemples de VAGP donnés ci-dessus) :
- détection d'un bruit blanc gaussien dans un autre bruit blanc gaussien ;
- détection d'un bruit blanc gaussien dans un bruit gaussien bande étroite ;
- détection d'une énergie déterministe dans un bruit gaussien bande étroite...
Détection d'un signal d'énergie bornée dans un bruit gaussien bande étroite :
Hypothèse 1 : nous supposons ne pas connaître le signal utile dans sa forme, mais nous ferons l'hypothèse suivante : pour toute réalisation s(0), ..., s(N-1) de s(n), l'énergie S définie par :
S = (1/N)Σ_{0≤n≤N-1} s(n)² est bornée par µₛ², et ce, dès que N est suffisamment grand, de sorte que : S = Σ_{0≤n≤N-1} s(n)²>Nµₛ².
Hypothèse 2 : Le signal utile est perturbé par un bruit additif noté x(n), que l'on suppose gaussien et bande étroite. On suppose que le processus x(n) traité est obtenu par filtrage bande étroite d'un bruit blanc gaussien.

La fonction de corrélation d'un tel processus est alors :${\text{Γ}}_{\text{x}} {\text{(k) = Γ}}_{\text{x}} {\text{(0)cos(2πkf}}_{\text{0}} {\text{T}}_{\text{e}} {\text{)sin}}_{\text{c}} {\text{(πkBT}}_{\text{e}} \text{)}$ Si on considère N échantillons x(n) de ce bruit, on a alors :${\text{V = (1/N)Σ}}_{\text{0≤n≤N-1}} {\text{x(n)}}^{\text{2}} {\text{∈ N( Nσ}}_{\text{x}} {\text{}}^{\text{2}} {\text{, 2σ}}_{\text{x}} {\text{}}^{\text{4}} {\text{Σ}}_{\text{0≤i≤}} {}_{\text{N-1,0≤j≤N-1}} {\text{g}}_{\text{f0,B,Te}} {\text{(i-j)}}^{\text{2}} \text{)}$ avec : g_{f0,B,Te}(k) = cos(2πkf₀Tₑ)sin_{c}(πkBTₑ)

Le paramètre α de cette variable est :${\text{α = N/[2Σ}}_{\text{0≤i≤N-1,0≤j≤N-1}} {\text{g}}_{\text{f0,B,Te}} {\text{(i-j)}}^{\text{2}} {\text{]}}^{\text{1/2}}$ Hypothèse 3 : Les signaux s(n) et x(n) sont supposés indépendants. On suppose alors que l'indépendance entre s(n) et x(n) implique la décorrélation au sens temporel du terme, c'est-à-dire que l'on peut écrire :$\text{c} \text{=} \frac{{\text{Σ}}_{\text{0≤} \text{n} \text{≤} \text{N} \text{-1}} \text{s} \text{(} \text{n} \text{)} \text{x} \text{(} \text{n} \text{)}}{{\left(\text{Σ} {\text{}}_{\text{0≤} \text{n} \text{≤} \text{N} \text{-1}} \text{s} \text{(} \text{n} \text{)} {\text{}}^{\text{2}}\right)}^{\text{1/2}} {\left(\text{Σ} {\text{}}_{\text{0≤} \text{n} \text{≤} \text{N} \text{-1}} \text{s} \text{(} \text{n} \text{)} {\text{}}^{\text{2}}\right)}^{\text{1/2}}} \text{= 0}$ Ce coefficient de corrélation n'est que l'expression dans le domaine temporel du coefficient de corrélation spatial défini par :
E[s(n)x(n)]/(E[s(n)²]E[x(n)²])^{1/2} lorsque les processus sont ergodiques.
Soit u(n) = s(n) + x(n) le signal total, et U = Σ_{0≤n≤N-1} u(n)².
On approxime U par : U = Σ_{0≤n≤N-1} s(n)² + Σ_{0≤n≤N-1}x(n)²
Comme on a : Σ_{0≤n≤N-1} s(n)² ≥ µₛ² on aura :
U ≥ Nµₛ² + Σ_{0≤n≤N-1} x(n)².
Hypothèse 4 : Comme nous supposons que le signal présente une énergie moyenne bornée, nous supposerons qu'un procédé capable de détecter une énergie µₛ², sera capable de détecter tout signal d'énergie supérieure.

Compte tenu des hypothèses précédentes, on définit la classe C₁ comme étant la classe des énergies lorsque le signal utile est présent. Selon l'hypothèse 3, U ≥ Nµₛ² + Σ_{0≤n≤N-1} x(n)², et selon l'hypothèse 4, si on détecte l'énergie Nµₛ² + Σ_{0≤n≤N-1} x(n)², on saura détecter aussi l'énergie totale U.
D'après l'hypothèse 2, Nµₛ² + Σ_{0≤ n≤ N-1} x(n)² ∈ N( Nµₛ² + Nσₓ², 2σₓ⁴Σ_{0≤i≤N-1,0≤j≤N-1}g_{f0,B,Te}(i-j)²).
Donc C₁ = N( Nµₛ² + Nσₓ² 2σₓ⁴Σ_{0≤i≤N-1,0≤j≤N-1}^{g}_{f0,B,Te}(i-j)²) et le paramètre α de cette variable vaut :
α₁ = N(1+r)/[2Σ_{0≤i≤N-1,0≤j≤N-1}g_{f0,B,Te(i-j)}2]^{1/2}, où r = µₛ²/σx² représente le rapport signal à bruit.
C₂ est la classe des énergies correspondant au bruit seul. D'après l'hypothèse 2, si les échantillons de bruit sont x(0),...,x(M-1), il vient :
V = (1/M)Σ_{0≤n≤M-1} x(n)² ∈ N( Mσₓ², 2σₓ⁴Σ_{0≤i≤} _{M-1,0≤j≤M-1}g_{f0,B,Te}(i-j)²)
Le paramètre α de cette variable est :
α₂ = M/[2Σ_{0≤i≤M-1,0≤j≤M-1}g_{f0,B,Te}(i-j)²]^{½}
On a donc :
C₁ = N(m₁,σ₁²) et C₂ = N(m₂,σ₂²), avec : m₁ = Nµₛ² + Nσₓ², m₂ = Mσₓ²,
σ₁ = σₓ²[2Σ_{0≤i≤ N-1,0≤j≤N-1}g_{f0,B,Te}(i-j)²]^{1/2} et
σ₂ = σₓ²[2Σ_{0≤i≤ M-1,0≤j≤M-1}g_{f0,B,Te}(i-j)²]^{1/2} D'où m = m₁/m₂ = (N/M)(1+r),
α₁ = m₁/σ₁ = N(1+r)/[2Σ_{0≤i≤N-1,0≤j≤N-1}g_{f0,B,Te}(i-j)²]^{1/2} et
α₂ = m₂/σ₂ = M/[2Σ_{0≤i≤M-1,0≤j≤M-1}g_{f0,B,Te}(i-j)²]^{1/2}.
On peut alors mettre en oeuvre les étapes du procédé de l'invention exposées ci-dessus.

### Détection de code PN

On considère une modulation BPSK étalée par un code PN de longueur L très grande devant 1. La durée d'émission d'un élément binaire dₙ est T_{b}. La durée d'émission d'un élément binaire du code PN est T.

Sur l'intervalle de [nT_{b},(n+1)T_{b}], le signal émis est :
m(t) = (2E_{b}/T_{b})^{1/2} dn Σ_{0≤k≤K-1}cₖ Λ_{[kT',(k+1)T']}(t) cos(ω₀t+ϕ) avec :
- Λ_{[kTc,(k+1)Tc]}(t) = 1 si t ∈ [kT',(k+1)T'] et
   Λ_{[kT',(k+1)T']}(t) = 0 si t ∉ [kT',(k+1)T'],
- K désigne le nombre d'échantillons du code PN vus sur cet intervalle, et.
- ϕ la phase aléatoire équirépartie sur [0,2π]

Ce signal émis est noyé dans un bruit de fond qui est b(t), que l'on suppose blanc et gaussien.

On cherche alors à détecter le signal s(t) à partir du signal reçu r(t) = m(t) + b(t), en supposant que l'on ne connaît pas le code PN, donc ni les valeurs cₖ ni la durée L, ni le temps T_{b}, ni la fréquence ω₀.

Soit alors la variable aléatoire : où :
- T est une durée d'intégration assez grande pour que les échantillons du code PN vus sur cet intervalle soient suffisamment nombreux et décorrélés, tout en restant assez faibles pour qu'on n'atteigne pas la prériodicité L du code PN. Si K est le nombre d'éléments binaires du code PN vu sur cet intervalle, on suppose donc: L >> 1, K << L et K >>1. T vérifie en outre ω₀T >>1
- ω est une fréquence qui sert à essayer de récupérer la porteuse, telle que ωT >> 1

On pose : *et:*

En utilisant le théorème central-limite, et après des calculs tels que décrits dans "Performance of a Direct Sequence Spread Spectrum System with Long Period and Short Period Code Sequences", R. SINGH, IEEE Transactions on Communications, Vol. Com-31, N° 3, March 1983, on montre que s(n) est une variable gaussienne, de moyenne nulle et de variance : σₛ² = (T_{b}/T)(E_{b}/2K)sin_{c}²(π(ω - ω₀)/K).

En pratique, on suppose que les s(n) sont indépendants, de sorte que la suite des échantillons s(n) constitue un processus discret blanc gaussien.

De même, la suite des échantillons x(n) constitue un processus blanc gaussien de moyenne nulle et de variance σₛ² = σ_{b}². Détecter le code PN, c'est détecter s(n), donc détecter un bruit blanc gaussien noyé dans un autre bruit blanc gaussien.

Soit alors la variable U = Σ_{0≤n≤N-1} u(n)². En reprenant les résultats énoncés ci-dessus à propos des VAGP, on a :
U ∈ N(N(σₛ²+ σₓ²) ; 2N(σₛ²+ σₓ²)²).
Le paramètre α de cette variable est α₁ = (N/2)^{1/2}

Soit alors la variable V = Σ_{0≤n≤M-1} x(n)². On a :
V ∈ N(Mσₓ²; 2Mσₓ⁴).

Le paramètre α de cette variable est α₂ = (M/2)^{1/2}. On peut donc modéliser comme dans le cas d'une détection entre les deux classes :
C₁ = N(N(σₛ²+ σₓ²) ; 2N(σₛ²+ σₓ²)²) et C₂ = N(Mσₓ² ; 2Mσₓ⁴).
On a alors : m = (N/M)(1+r), α₁ = (N/2)^{1/2}, α₂ = (M/2)^{1/2}
On notera que si N = M ⇒ α₁ = α₂ = (N/2)^{1/2}
Le procédé décrit ci-dessus est donc applicable à ce problème.

## Revendications

1. Procédé de détection énergétique de signaux utiles en présence de bruit, comportant une étape de préclassification suivie d'une étape de détection, ladite étape de préclassification consistant, à partir d'un ensemble d'échantillons d'un signal bruité groupés en trames successives, à décider en fonction des rapports des énergies des trames successives les unes avec les autres, la décision étant effectivement basée sur le calcul d'une distance qui est la valeur absolue de la différence des logarithmes des deux énergies, et sur la comparaison de cette distance avec un seuil optimal (Log (s)) de manière à classer dans une première classe "bruit seul" au moins certaines des trames appartenant vraisemblablement à cette classe; ladite étape de détection consistant en la détection pour les autres trames, de celles présentant une énergie suffisamment élevée par rapport à une énergie de référence (Eo) calculée à partir des énergies des trames "bruit seul" identifiées lors de l'étape de préclassification de manière que ces trames détectées présentent une forte probabilité d'appartenance à une deuxième classe "bruit + signal utile".

2. Procédé selon la revendication 1, **caractérisé par** le fait que le calcul d'un seuil optimal est fait par application du critère du maximum de vraisemblance lorsque l'on connaît la probabilité de décision correcte.

3. Procédé selon la revendication 1, **caractérisé par** le fait que le calcul du seuil optimal est fait par application du critère de Neyman-Pearson lorsque l'on ne connaît pas la probabilité de décision correcte.

4. Procédé selon l'une des revendications précédentes, **caractérisé par** le fait que l'appartenance à la deuxième classe est déterminée par application du critère du maximum de vraisemblance lorsque l'on connaît la probabilité de décision correcte.

5. Procédé selon l'une des revendications 1 à 3, **caractérisé par** le fait que l'appartenance à la deuxième classe est déterminée par application du critère de Neyman-Pearson lorsque l'on ne connaît pas la probabilité de décision correcte.

6. Procédé selon l'une des revendications précédentes, **caractérisé par** le fait qu'après avoir traité une première trame d'échantillons, on calcule un modèle autorégressif du bruit que l'on utilise pour blanchir les trames suivantes, à partir d'un ensemble de trames constituées, avec une forte probabilité, uniquement de bruit.

7. Procédé selon l'une des revendications 1 à 5, **caractérisé par** le fait qu'après avoir mis en évidence un ensemble de trames constituées, avec une forte probabilité, de bruit seul, on calcule un spectre moyen du bruit et qu'on applique un débruitage aux trames suivantes.

8. Procédé selon l'une des revendications précédentes, **caractérisé par** le fait que qu'on se sert des résultats acquis pour une trame d'échantillons pour réactualiser les résultats de la trame précédente.

## Claims

1. Energy-based method for detecting useful signals in the presence of noise, comprising a preclassification step followed by a detection step, the said preclassification step consisting, on the basis of a set of samples of a noisy signal which are grouped into successive frames, in deciding as a function of the mutual ratios of the energies of the successive frames, the decision being actually based on the calculation of a distance which is the absolute value of the difference of the logarithms of the two energies, and on the comparison of this distance with an optimal threshold (Log(s)) so as to class within a first "noise only" class at least some of the frames likely to be members of this class; the said detection step consisting in the detection for the other frames, of those exhibiting a sufficiently high energy relative to a reference energy (Eo) calculated on the basis of the energies of the "noise only" frames identified during the preclassification step so that these detected frames exhibit a high probability of membership of a second "noise + useful signal" class.

2. Method according to Claim 1, **characterized in that** the calculation of an optimal threshold is done by applying the maximum likelihood criterion when the correct decision probability is known.

3. Method according to Claim 1, **characterized in that** the calculation of the optimal threshold is done by applying the Neyman-Pearson criterion when the correct decision probability is not known.

4. Method according to one of the preceding claims, **characterized in that** membership of the second class is determined by applying the maximum likelihood criterion when the correct decision probability is known.

5. Method according to one of Claims 1 to 3, **characterized in that** membership of the second class is determined by applying the Neyman-Pearson criterion when the correct decision probability is not known.

6. Method according to one of the preceding claims, **characterized in that** after having processed a first frame of samples, an autoregressive model of the noise is calculated and is used to whiten the succeeding frames, on the basis of a set of frames consisting, with high probability, of noise alone.

7. Method according to one of Claims 1 to 5, **characterized in that** after having highlighted a set of frames consisting, with high probability, of noise only, a mean spectrum of the noise is calculated and noise-suppression is applied to the succeeding frames.

8. Method according to one of the preceding claims, **characterized in that** the results acquired for a frame of samples are utilized for reupdating the results of the previous frame.

## Patentansprüche

1. Verfahren zur energetischen Erfassung von Nutzsignalen bei Vorhandensein von Rauschen, umfassend einen Vorklassifizierungsschritt, dem ein Erfassungsschritt folgt, wobei der Vorklassifizierungsschritt darin besteht, ausgehend von einer Gesamtheit von Abtastwerten eines verrauschten Signals, die in aufeinanderfolgenden Rahmen gruppiert sind, in Abhängigkeit von Energieverhältnissen der aufeinanderfolgenden Rahmen diese relativ zueinander zu bestimmen, wobei die Bestimmung effektiv auf der Berechnung eines Abstandes, der der Absolutwert der Differenz der Logarithmen zweier Energien ist, und auf dem Vergleich dieses Abstandes mit einem optimalen Schwellenwert (Log(s)) basiert, um in einer ersten "Nur-Rauschen"-Klasse wenigstens bestimmte der Rahmen einzuordnen, die wahrscheinlich zu dieser Klasse gehören; wobei der Erfassungsschritt darin besteht, aus den anderen Rahmen jene zu erfassen, die eine Energie besitzen, die ausreichend hoch gegenüber einer Referenzenergie (Eo) ist, die anhand der im Vorklassifizierungsschritt identifizierten "Nur-Rauschen"-Rahmenenergien berechnet wird, so daß diese erfaßten Rahmen eine hohe Auftrittswahrscheinlichkeit in einer zweiten "Rauschen-und-Nutzsignal"-Klasse aufweisen.

2. Verfahren nach Anspruch 1, **dadurch gekennzeichnet, daß** die Berechnung eines optimalen Schwellenwerts durch Anwenden des Kriteriums der maximalen Wahrscheinlichkeit erfolgt, wenn die Wahrscheinlichkeit der korrekten Bestimmung bekannt ist.

3. Verfahren nach Anspruch 1, **dadurch gekennzeichnet, daß** die Berechnung des optimalen Schwellenwerts durch Anwenden des Neyman-Pearson-Kriteriums erfolgt, wenn die Wahrscheinlichkeit der korrekten Bestimmung nicht bekannt ist.

4. Verfahren nach einem der vorhergehenden Ansprüche, **dadurch gekennzeichnet, daß** die Zugehörigkeit zur zweiten Klasse durch Anwenden des Kriteriums der maximalen Wahrscheinlichkeit bestimmt wird, wenn die Wahrscheinlichkeit der korrekten Bestimmung ist.

5. Verfahren nach einem der Ansprüche 1 bis 3, **dadurch gekennzeichnet, daß** die Zugehörigkeit zur zweiten Klasse durch Anwenden des Neyman-Pearson-Kriteriums bestimmt wird, wenn die Wahrscheinlichkeit der korrekten Bestimmung bekannt ist.

6. Verfahren nach einem der vorhergehenden Ansprüche, **dadurch gekennzeichnet, daß** nach der Verarbeitung eines ersten Abtastwert-Rahmens ein zum Weißmachen der folgenden Rahmen verwendetes autoregressives Modell des Rauschens anhand einer Gesamtheit von Rahmen, die mit großer Wahrscheinlichkeit ausschließlich durch Rauschen gebildet sind, berechnet wird.

7. Verfahren nach einem der Ansprüche 1 bis 5, **dadurch gekennzeichnet, daß** nach dem Angeben einer Gesamtheit von Rahmen, die mit hoher Wahrscheinlichkeit nur aus Rauschen gebildet sind, ein mittleres Rauschspektrum berechnet wird und daß auf die folgenden Rahmen eine Rauschentfernung angewendet wird.

8. Verfahren nach einem der vorhergehenden Ansprüche, **dadurch gekennzeichnet, daß** die für einen Rahmen von Abtastwerten erhaltenen Ergebnisse genutzt werden, um die Ergebnisse des vorhergehenden Rahmens zu aktualisieren.
